# EUROPÄISCHE PATENTSCHRIFT

(11) **EP 0 579 910 B1**
(45) Veröffentlichungstag und Bekanntmachung des Hinweises auf die Patenterteilung: **09.10.1996**
(21) Anmeldenummer: 93107034.6
(22) Anmeldetag: 30.04.1993
(51) Int. Cl.: C25B 9/00

(54) **Vorrichtung zum elektrolytischen Behandeln von Flüssigkeiten mit einer Anoden- und einer Kathodenkammer**
Device for the electrolytic treatment of liquids in anodic and cathodic compartments
Dispositif pour le traitement électrolytique de liquides dans un compartiment anodique et cathodique

(30) Priorität: 24.07.1992 DE 4224492
(43) Veröffentlichungstag der Anmeldung: 26.01.1994
(73) Patentinhaber: Uhde GmbH, D-44141 Dortmund (DE)
(72) Erfinder: Dulle, Karl-Heinz, W-4716 Olfen (DE); Lüke, Benno, Dr., W-5800 Hagen (DE); Prasser, Jochen, W-6395 Weilrod 9 (DE); Strewe, Wolfgang, Dr., W-4600 Dortmund 1 (DE); Schulze, Joachim, Dr., W-4770 Soest (DE); Wollny, Martin, W-5810 Witten (DE)
(74) Vertreter: Patentanwälte Meinke, Dabringhaus und Partner

(56) Entgegenhaltungen:
- CH-A- 242 830
- US-A- 4 138 295

## Beschreibung

Die Erfindung richtet sich auf eine Vorrichtung zum elektrolytischen Behandeln von Flüssigkeiten, der im Oberbegriff des Anspruches 1 angegebenen Gattung.

Eine derartige Metallelektrolysezelle ist beispielsweise aus der EP-0 095 039 der Anmelderin bekannt. Derartige Membranzellen haben gegenüber anderen Zellenkonstruktionen große Vorteile. Sie werden insbesondere zur Herstellung von Chlor, Natronlauge und Wasserstoff eingesetzt, und sie weisen Vorteile gegenüber gebräuchlichen Quecksilber und Diaphragmazellen sowohl in ökologischer als auch energetischer Hinsicht auf. In den standardgemäßen Einsatzgebieten werden derartige Zellen auch bei der elektrolytischen Reinigung bzw. Regenerierung von Abwässern, Dünnsäuren und dgl. eingesetzt.

In Chloralkali-Elektrolysezellen sorgen die Membranen für eine wirksame Trennung der anodischen NaCl-Lösung von der kathodischen NaOH-Lösung sowie für die Trennung der gasförmigen Produkte Chlor und Wasserstoff. Daneben haben sie aber die besondere Aufgabe, den Elektrolysevorgang so zu steuern, daß nur Kationen die Membranen passieren können, während der Durchtritt der Anionen nahezu vollständig verhindert wird. Damit wird erreicht, daß die in Richtung Anode drängenden Hydroxylionen der NaOH-Lösung von der Membran weitestgehend zurückgehalten werden und sich nicht an der Anode unter Bildung von Sauerstoff und anderen Nebenprodukten entladen können. Moderne Ionenaustauschermembranen haben auf die NaOH-Produktion bezogene Stromausbeuten von 95 - 98 %, d.h. nur wenigen Prozent der Hydroxylionen gelingt die Passage durch die Membran unter Bildung von etwa 1,5 - 2 % Sauerstoff in Chlorgas.

Für eine einwandfreie Funktion des Elektrolysevorganges im Inneren der Elektrodenkammern ist eine möglichst gleichmäßige Verteilung des Elektrolyten über die gesamte Kammerhöhe und -breite erforderlich, d.h., es ist eine möglichst gute Flüssigkeitsdurchmischung in den Kammern anzustreben. Diese Flüssigkeitsdurchmischung ist besonders in den Anolytkammern der Chloralkalizellen wichtig, da die Ionenaustauschermembranen nur in einem verhältnismäßig engen Bereich von Chloridkonzentration, Temperatur und pH-Wert optimal arbeiten.

Wird z.B. die Elektrolysezelle so betrieben, daß die Eintrittskonzentration des Anolyten an Chlorid 300 g/l und die Austrittskonzentration ca. 200 g/l beträgt, so ist nicht auszuschließen, daß in strömungsmäßig ungünstig gelegenen Bereichen der Anodenkammer durch Stagnation des Anolyten eine Chloridverarmung auf weit unter 200 g/l eintreten kann, die in kurzer Zeit zu lokalen Membranschädigungen führen würde. Die gleiche Gefahr besteht, wenn der Anolyt zur Verringerung des Sauerstoffgehaltes im Chlorgas vor Eintritt in die Anolytkammern durch Zugabe von Salzsäure auf pH-Werte von 1 und darunter stark angesäuert wird. Da die Membranen erst bei pH-Werten oberhalb von etwa 1,5 bis 2 ausreichende chemische Resistenz besitzen, ist es unbedingt erforderlich, den Anolyten unmittelbar nach Eintritt in die Anolytkammer so gut zu vermischen, daß die durch Elektrolysewirkung, insbesondere durch Reaktion mit den durch die Membran in dem Anolyten gelangten Hydroxylionen, eintretende pH-Wert über 1,5 auch im Eintrittsbereich der Anolytkammer gesichert ist.

Bei den üblichen Chloridverarmungen des Elektrolyten von ca. 300 auf ca. 200 g/l ist die mittlere Strömungsgeschwindigkeit in der Anolytkammer in Horizontalrichtung mit wenigen Zentimetern pro Minute sehr gering. In Vertikalrichtung ist sie dagegen vor allem im oberen Kammerbereich infolge der Auftriebswirkung des Chlorgases größer. Dadurch tritt in der Anolytkammer eine gewisse natürliche Flüssigkeitsdurchmischung in vertikaler Richtung ein, deren Intensität im wesentlichen von der entstehenden Chlorgasmenge, d.h. von der Zellenbelastung abhängt. In horizontaler Richtung im unteren Kammerbereich ist die natürliche Durchmischung dagegen sehr gering und wird um so schlechter je breiter die Zelle ist.

Ferner kann man beobachten, daß die im Elektrolyten aufsteigenden Gasblasen die Neigung haben, sich im oberen Kammerbereich zu einer geschlossenen Schaumschicht zu vereinigen. Diese Schaumbildung ist um so stärker, je größer die Zellenbelastung und je höher die Zelle ist. Da der elektrische Widerstand im Schaum größer ist als im übrigen Elektrolyten, wird dadurch die Stromverteilung über die Membranfläche und damit die Membranbelastung ungleichmäßig.

Es ist bekannt, zur Verbesserung der Flüssigkeitsdurchmischung für einen externen Mischvorgang zu sorgen, etwa über Hochbehälter mit Pumpenunterstützung. Derartige Hilfseinrichtungen (z.B. nach DE 41 15 556-A1) sind in der Regel aufwendig und müssen an jedem Elektrolyseur vorgesehen sein als Rohrleitungen, Pumpen, Behälter und dgl. mit den damit verbundenen zusätzlichen Kosten.

Zum Stand der Technik sei noch auf folgende Literaturstellen verwiesen: DE 32 28 884-A1. Die dort beschriebene Erfindung beschäftigt sich mit der wirksamen Entfernung der Gasblasen aus dem Elektrolytbereich zwischen Ionenaustauschermembran und Elektrode, um dadurch eine möglichst gleichmäßige Stromverteilung und niedrige Zellenspannung zu erreichen. Dazu ist eine nicht perforierte Plattenelektrode mit Gasaustrittsschlitzen vorgesehen, die aber nur bedingt einsatzfähig ist. So ist sie bei der Chloralkali-Elektrolyse nur für die Kathode möglich, da nur dort ein Spalt zwischen Membran und Elektrode aufrechterhalten werden kann, während wegen des Dichteunterschiedes Katholyt/Anolyt die Membran auf der Anode aufliegt. Die Anode benötigt deshalb dort eine Feinperforation der gesamten Oberfläche, da nur diese bei einem Nullabstand zwischen Membran und Anode eine genügende Entgasungsfähigkeit besitzen würde.

Die DE-30 17 006-C2 dient der Verbesserung des Gasblasenabzuges bei Quecksilberzellen mit horizontalen Elektroden, um Gaspolster zwischen den Elektroden zu verhindern. Sie kann nur bei horizontal angeordneten Elektroden eingesetzt werden. Eine Elektrolytzelle ohne Separator zeigt die DE-20 03 885-B2, während die EP-0 121 608-A2 eine plattenförmige Kathode ohne Perforation und mit fein perforierter Gegenanode zur besseren Stromverteilung und Spannungsgewinn offenbart.

Aus der US-4 138 295 ist es bekannt, mit Leitblechen bzw. Leitkästen für eine Zirkulation des Elektrolyten zu sorgen, wobei dort die Anoden bei einem Ausführungsbeispiel kastenförmig mit unteren Austrittsöffnungen gestaltet sind, die im Inneren nicht leitende Platten als Strömungaleitelemente aufweisen, so daß es zu einer vertikal gerichteten Auf- und Abwärtsströmung des Elektrolyten kommt.

Aufgabe der Erfindung ist die Schaffung einer Lösung mit der ohne externe Hilfsmittel eine bessere Flüssigkeitsdurchmischung und -durchströmung in den jeweiligen Elektrolysekammern von Membranelektrolysezellen erreicht wird mit möglichst gleichmäßiger Membranbelastung unter Vermeidung von Schaumbildung im Membranenbereich, wobei eine stark angesäuerte Anolytlösung der Membranzelle als Einsatzstoff zuführbar ist, ohne daß dabei die Ionenaustauschermembran vorzeitig unwirksam wird.

Mit einer Vorrichtung der eingangs bezeichneten Art wird diese Aufgabe gemäß der Erfindung durch die kennzeichnenden Merkmale des Anspruches 1 gelöst.

Die Erfindung macht sich die Erkenntnis zunutze, die an den Elektroden entstehenden Gasblasen quasi als Förderhilfsmittel einzusetzen, indem die Verteilung der Gasblasen über den gesamten Kammerraum verhindert wird. Durch die nur auf einer Seite des Trennelementes im Bereich der Elektrode entstehenden Gasblasen wird eine nach oben gerichtete Strömung erzeugt.

Die Einflußnahme auf gut ausgebildete Strömungsprofile erfolgt erfindungsgemäß sowohl über die Gestaltung der Trennplatte selbst, etwa deren Profilierung, oder des Vorsehens von Führungsstegen, aber auch durch die geometrische Anordnung der Trennplatte innerhalb der Kammer. So kann eine Einflußnahme durch die Variation des Abstandes der Trennplatte zur Elektrodenplatte einerseits und zu der gegenüberliegenden Kammerwand andererseits für unterschiedliche Strömungsausbildungen sorgen.

Durch Änderung der Neigungswinkel von Führungsstegen und/oder durch entsprechende Profilierung der Trennplatte kann eine Art schraubenförmig zirkulierende Durchströmung der Anoden- bzw. Kathodenkammer erzeugt werden und dgl. mehr.

### Beispiel:

Es wurde ein Versuch mit drei Zellenelementen vorgenommen, bei einem Versuchsaufbau in Zelle Nr. 3 etwa gemäß Fig. 4 weiter unten, d.h. in der Anolytkammer wurde zwischen der Soleeintrittsstelle und einer vorgesehenen Trennplatte ein Wehr angeordnet, welches dicht mit dem Kammerboden und den Kammerseiten verbunden war. Dadurch wurde verhindert, daß frische Sole von den Eintrittsstellen direkt zur Membran gelangen konnte. Während des Versuches wurde in allen drei Zellen der pH-Wert auf 0,6 gehalten und es wurde in Zelle Nr. 3 eine O₂-Konzentration von nur 0,4 % im Chlorgas gemessen. Trotz des niedrigen pH-Wertes der Sole wurde im Elektrolyseraum an keiner Stelle der pH-Wert von 1,5 unterschritten.

Die folgende Tabelle zeigt, daß diese niedrige O₂-Konzentration nur in Zelle Nr. 3 erreicht wurde, während in den Zellen Nr. 1 und Nr. 2 (ohne erfindungsgemäße Einbauten) die O₂-Konzentration trotz gleicher Soleansäuerung doppelt so hoch war.

| | |
|---|---|
| Stromdichte | 3,0 kA/m² |
| Sole l/h | 520 |
| Sole % NaCl | 25,08 |
| Sole pH | 0,6 |
| Sole °C | 80 |
| Anolyt pH Zelle 1/2/3 | 2,7/2,8/1,5 |
| Anolyt % NaCl Zelle 1/2/3 | 19,10/18,80/18,61 |
| Anolyt °C | 90 |
| P(H₂) mmWS | 610 |
| P(Cl₂) mmWS | 510 |
| Restgase % Zelle 1/2/3 | 0,80/0,80/0,40 |

Bei einem weiteren Versuch mit einem pH-Wert der Frischsole von 0,9 stieg der O₂-Anteil im Chlorgas lediglich auf 0,6 % an und der niedrigste pH-Wert im Elektrolytraum lag bei 1,9.

Die Erfindung stellt eine wesentliche Verbesserung der bekannten Ionenaustauschermembranzellen dar, da sie es ermöglicht, ohne Zuhilfenahme äußerer Pumpeinrichtungen und ohne nachteilige Auswirkungen auf das Membranverhalten Chlorgas mit hoher Konzentration und niedrigem Sauerstoffgehalt zu erzeugen.

Obgleich im obigen Beispiel die Vorteile der Erfindung im Anolytraum von Chloralkalizellen beschrieben wurden, ist die Erfindung darauf nicht beschränkt; es ist in gleicher Weise möglich, im Katolytraum vom Chlorkalizellen oder auch bei anderen Elektrolyseverfahren, die mit Ionenaustauschermembranen arbeiten, die Erfindung einzusetzen.

Die eingangs gestellte Aufgabe läßt sich verfahrensmäßig erfindungsgemäß dadurch lösen, daß ein Verfahren unter Einsatz der beschriebenen Vorrichtung eingesetzt wird, wobei sich ein solches Verfahren dadurch auszeichnet, daß wenigstens in der Anodenkammer über ein Trennelement ein natürlicher Soleumlauf erzeugt wird.

Weitere Merkmale, Einzelheiten und Vorteile der Erfindung ergeben sich aufgrund der nachfolgenden Beschreibung sowie anhand der Zeichnungen. Diese zeigt in
- Fig. 1: eine prinzipielle Schnittdarstellung durch eine Vorrichtung mit Trennplatte,
- Fig. 2: eine vereinfachte Seitenansicht einer erfindungsgemäßen Trennplatte,
- Fig. 3a: eine vereinfachte Seitenansicht eines weiteren Ausührungsbeispieles,
- Fig. 3b: eine entsprechende Aufsicht auf die Trennplatten sowie in
- Fig. 4: eine vereinfachte Schnittdarstellung gemäß Fig. 1 eines anderen Ausführungsbeispieles.

Die in Fig. 1 vereinfacht dargestellte Vorrichtung zum elektrolytischen Behandeln von Flüssigkeiten ist allgemein mit 1 bezeichnet und wird gebildet von einer Anodenkammer 2 und einer Kathodenkammer 3 die mittig durch eine Ionenaustauschermembran 4 voneinander getrennt sind.

Angedeutet sind jeweils im unteren Bereich Einlaßöffnungen 5 für die Zuführung von frischen Elektrolyten bzw. frischer Sole und oberer Auslaßöffnungen 6 zum Abführen des jeweiligen Elektrolytproduktes.

Gestrichelt dargestellt ist beidseitig der Ionenaustauschermembran 4 je eine Elektrodenplatte 7 mit den elektrischen Anschlüssen 8 und 9, die wiederum nur symbolisch angedeutet sind.

Eine mit 10 bezeichnete Trennplatte befindet sich in der Anoden- und/oder in der Kathodenkammer, wobei in Figur 1 jeweils nur eine Trennplatte dargestellt ist.

Durch Punkte angedeutet ist eine Bläschenbildung dargestellt, wobei die linke Figurenhälfte der Fig. 1 ohne die Trennplatte die ungestörte Verteilung der Bläschen in der Kammer 3 andeutet, während mit Trennplatte eine gerichtete Bläschenausbildung im Elektrolyten angedeutet ist. Erkennbar ergibt sich durch die obere und untere umspülbare Trennplatte 10 eine gerichtete Strömungsausbildung, was in Fig. 1 durch die Pfeile 11 angedeutet ist.

In Fig. 2 ist die Seitenansicht einer Trennplatte 10a dargestellt, die mit im wesentlichen senkrechten, aber gegen die Schwerkraftrichtung geneigten Führungsstegen 12 beidseitig ausgerüstet ist, wobei die Neigungsrichtung auf Vor- und Rückseite unterschiedlich ist. Erkennbar kann durch eine solche Ausgestaltung erreicht werden, daß sich eine Art schraubenförmige Strömung um die Trennplatte herum ergibt, wie dies durch die Pfeile angedeutet ist, die rückwärtigen Trennstege sind gestrichelt angedeutet und mit 12' bezeichnet und die in der Kammer den horizontalen Durchsatz des Elektrolyten bewirkt.

In den Figuren 3a und 3b ist eine andere Ausführungsform wiedergeben, hier ist die Trennplatte 10b aus einzelnen Segmenten gebildet, die wechselweise ein unteres Unterströmwehr 13 und obere Überströmwehre 14 aufweisen, wobei die mit 10' bezeichneten Teilplatten zick-zack-förmig angeordnet sein können, wie sich dies aus Fig. 3b ergibt.

Schließlich zeigt Fig. 4 in der in Fig. 1 entsprechenden Darstellung ein weiteres abgewandeltes Ausführungsbeispiel. Hier ist im Bereich der unteren Frischsolezuführung 5c ein Anströmwehr 15 vorgesehen, das die frische Sole zwingt, zunächst die durch die Pfeile 11c angedeutete Strömungsumlenkung vorzunehmen.

In Fig. 4 linke Figurenhälfte ist noch lediglich gestrichelt angedeutet, die Möglichkeit, etwa zwei schmalere Trennplatten 10d und 10e im Abstand zueinander und im Winkel angestellt vorzusehen.

## Patentansprüche

1. Vorrichtung (1) zum elektrolytischen Behandeln von Flüssigkeiten mit einer Anoden- und einer Kathodenkammer (2,3), die über eine Ionenaustauschermembran (4) voneinander getrennt sind, wobei die Kammern mit einer Ein- und Auslaßöffnung (5,6) für den strömenden Elektrolyten und mit je einer flächigen Elektrode (7) mit zugehörigen Stromanschlüssen (8,9) ausgerüstet sind,
dadurch gekennzeichnet,
daß zur Ausbildung einer definierten Vermischungsströmung und eines horizontalen Durchsatzes des Elektrolyten in jeder Anoden- und/oder Kathodenkammer (2,3) wenigstens eine bereichsweise vom Elektrolyten umspülte, für sich gesehen bekannte Trennplatte (10) vorgesehen ist, wobei die Trennplatte (10) in Schwerkraftrichtung gesehen innerhalb des Elektrolyten eine untere Umspül- und obere Überspülkante bildet und mit Strömungsleitstegen (12,12') und/oder einer Profilierung ausgerüstet und flüssigkeitsdicht an den vertikalen Seitenwänden der jeweiligen Kammer (2,3) befestigt ist.

2. Vorrichtung nach Anspruch 1,
dadurch gekennzeichnet,
daß die Strömungsleitstege (12,12') senkrecht auf der Oberfläche in einem Winkel zur Schwerkraftrichtung auf der Trennplatte (10a) befestigt sind.

3. Vorrichtung nach Anspruch 1 oder 2,
dadurch gekennzeichnet,
daß die Neigungsrichtung der im Winkel angeordneten Führungsstege (12,12') auf der einen Seite der Trennplatte (10a) entgegengesetzt als auf der anderen Seite der Trennplatte ausgerichtet ist.

4. Vorrichtung nach Anspruch 3,
dadurch gekennzeichnet,
daß die Trennplatte (10b) aus einer Mehrzahl von Einzelsegmenten (10') mit wechselnder Folge eines Unterström- (13) und eines Überströmwehres (14) ausgebildet ist.

5. Vorrichtung nach Anspruch 1 oder einem der folgenden,
dadurch gekennzeichnet,
daß im Bereich des Elektrolytzuflusses (5c) ein Überströmwehr (15) der Trennplatte (10c) vorgelagert ist.

6. Vorrichtung nach Anspruch 1 oder einem der folgenden,
dadurch gekennzeichnet,
daß die Trennplatte (10d) asymmetrisch in der jeweiligen Kammer mit einem geringeren Abstand zur Elektrode als zur parallelen Kammerwand angeordnet ist.

7. Vorrichtung nach Anspruch 1 oder einem der folgenden,
dadurch gekennzeichnet,
daß die Trennplatte (10) im oberen Bereich der Kammer angeordnet ist und/oder daß die obere Befestigungsgrenze der Trennplatte einen geringeren Abstand zur Elektrode als die untere Kante der Trennplatte aufweist.

8. Vorrichtung nach einem der vorangehenden Ansprüche,
dadurch gekennzeichnet,
daß in einer Kammer (3c) wenigstens zwei Teiltrennplatten (10d,10e) vorgesehen sind.

9. Verwendung der Vorrichtung nach einem oder mehreren der Ansprüche 1 bis 9 zur Herstellung von Chlorgas mit einem Sauerstoffgehalt kleiner 0,65 %, wobei über ein Trennelement zumindest in der Anodenkammer ein natürlicher Soleumlauf gewährleistet ist.

## Claims

1. Apparatus (1) for the electrolytic treatment of liquids comrising an anode and a cathode chamber (2, 3) which are separated from each other by way of an ion-exchanger membrane (4), wherein the chambers are provided with an inlet and outlet opening (5, 6) for the flowing electrolyte and each with a flat electrode (7) with associated current connections (8, 9), characterised in that there is provided at least one separation plate (10) which is known per se and around which the electrolyte flows in a region-wise manner, for providing a defined mixing flow and a horizontal through-flow of the electrolyte in each anode and/or cathode chamber (2, 3), wherein as viewed in the direction of the force of gravity the separation plate (10) forms a lower edge around which electrolyte flows and an upper edge over which electrolyte flows, within the electrolyte, and is provided with flow guide webs (12, 12') and/or a profiling and is liquid-tightly fixed to the vertical side walls of the respective chamber (2, 3).

2. Apparatus according to claim 1 characterised in that the flow guide webs (12, 12') are fixed on the separation plate (10a) perpendicularly to the surface at an angle with respect to the direction of the force of gravity.

3. Apparatus according to claim 1 or claim 2 characterised in that the angle of inclination of the guide webs (12, 12') on the one side of the separation plate (10a) is opposite to that on the other side of the separation plate.

4. Apparatus according to claim 3 characterised in that the separation plate (10b) comprises a multiplicity of individual segments (10') with an alternate sequence of an underflow (13) and an overflow weir (14).

5. Apparatus according to claim 1 or one of the following claims characterised in that an overflow weir (15) is mounted upstream of the separation plate (10c) in the region of the electrolyte feed flow (5c).

6. Apparatus according to claim 1 or one of the following claims characterised in that the separation plate (10d) is arranged asymmetrically in the respective chamber at a smaller spacing relative to the electrode than relative to the parallel chamber wall.

7. Apparatus according to claim 1 or one of the following claims characterised in that the separation plate (10) is arranged in the upper region of the chamber and/or that the upper boundary limit of the separation plate is at a smaller spacing relative to the electrode than the lower edge of the separation plate.

8. Apparatus according to one of the preceding claims characterised in that at least two partial separation plates (10d, 10e) are provided in a chamber (3c).

9. Use of the apparatus according to one or more of claims 1 to 9 for the production of chlorine gas with an oxygen content of less than 0.65%, wherein a natural brine circulation is guaranteed by way of a separation element at least in the anode chamber.

## Revendications

1. Dispositif (1) pour le traitement électrolytique de liquides comportant un compartiment anodique et un compartiment cathodique (2,3), qui sont séparés l'un de l'autre par une membrane échangeuse d'ions (4), les compartiments étant équipés d'une ouverture d'entrée et d'une ouverture de sortie (5,6) pour l'électrolyte circulant et respectivement d'une électrode planiforme (7) comportant des bornes associées de courant (8,9),
caractérisé en ce
que pour la formation d'un écoulement de mélange défini et d'un débit horizontal de l'électrolyte dans chacun des compartiments anodique et/ou cathodique (2,3), il est prévu au moins une plaque de séparation connue (10) qui est balayée, dans certaines zones, par l'électrolyte et est prévue en soi, la plaque de séparation (10) formant à l'intérieur de l'électrolyte, lorsqu'on regarde dans la direction de la force de pesanteur, un bord inférieur de contournement et un bord supérieur de franchissement supérieur et est équipé de barrettes (12,12') de guidage de l'écoulement et/ou d'un profil et est fixée, d'une manière étanche au fluide, aux parois latérales verticale du compartiment respectif (2,3).

2. Dispositif selon la revendication 1, caractérisé en ce
que les barrettes (12,12') de guidage de l'écoulement sont fixées perpendiculairement sur la surface de la plaque de séparation (10a), en faisant un angle par rapport à la direction de la force de pesanteur.

3. Dispositif selon la revendication 1 ou 2,
caractérisé en ce
que la direction d'inclinaison des barrettes de guidage (12,12') disposées suivant un certain angle, est, sur un côté de la plaque de séparation (10a), orientée en sens opposé de leur orientation sur l'autre côté de la plaque de séparation.

4. Dispositif selon la revendication 3, caractérisé en ce
que la plaque de séparation (10b) est constituée par une multiplicité de segments individuels (10') avec successions alternées d'un barrage d'écoulement inférieur (13) et d'un barrage d'écoulement supérieur (14).

5. Dispositif selon la revendication 1 ou l'une des suivantes, caractérisé en ce
qu'un barrage d'écoulement supérieur (15) est disposé en amont de la plaque de séparation (10c) dans la zone de l'entrée (5c) de l'électrolyte.

6. Dispositif selon la revendication 1 ou l'une des suivantes, caractérisé en ce
que la plaque de séparation (10d) est disposée d'une manière dissymétrique dans le compartiment respectif en étant séparée de l'électrode par une distance inférieure à celle la séparant de la paroi parallèle du compartiment.

7. Dispositif selon la revendication 1 ou l'une des suivantes, caractérisé en ce
que la plaque de séparation (10) est disposée dans la partie supérieure du compartiment et/ou que la limite supérieure de fixation de la plaque de séparation est séparée de l'électrode par une distance inférieure à celle la séparant du bord inférieur de la plaque de séparation.

8. Dispositif selon l'une des revendications précédentes, caractérisé en ce
qu'au moins deux plaques partielles de séparation (10d,10e) sont prévues dans un compartiment (3c).

9. Utilisation du dispositif selon une ou plusieurs des revendications 1 à 9 pour fabriquer du chlore gazeux possédant une teneur en oxygène inférieure à 0,65 %, une circulation naturelle de la saumure étant garantie, par l'intermédiaire d'un élément de séparation, au moins dans le compartiment anodique.
